# FASCICULE DE BREVET EUROPEEN

(11) **EP 1 592 482 B1**
(45) Date de publication et mention de la délivrance du brevet: **27.08.2008**
(21) Numéro de dépôt: 04706204.7
(22) Date de dépôt: 29.01.2004
(51) Int. Cl.: A62B 3/00

(54) **DISPOSITIF POUR OUVRIR EN FORCE DES PORTES, FENETRES ET AUTRES OUVRANTS AVEC SA COMMANDE A DISTANCE**
VORRICHTUNG ZUM AUFBRECHEN VON TÜREN, FENSTERN UND DERGLEICHE MIT SEINER FERNBEDIENUNG
DEVICE FOR OPENING DOORS, WINDOWS AND OTHER TYPES OF OPENINGS BY MEANS OF FORCE WITH REMOTE CONTROL

(30) Priorité: 29.01.2003 FR 0300966
(43) Date de publication de la demande: 09.11.2005
(73) Titulaire: Jacquinot, Bernard, 92230 Gennevilliers (FR); Gerard, Jean-Michel, 39800 Colonne (FR)
(72) Inventeur: Jacquinot, Bernard, 92230 Gennevilliers (FR); Gerard, Jean-Michel, 39800 Colonne (FR)
(74) Mandataire: Schwartz, Thierry J.
(86) Numéro de dépôt international: PCT/FR2004/000200
(87) Numéro de publication internationale: WO 2004/069340

(56) Documents cités:
- EP-A- 0 271 207
- EP-A- 0 750 922
- GB-A- 2 236 803
- NL-A- 9 200 881
- US-A- 4 113 234
- US-A- 4 657 225
- US-A- 4 762 304
- US-A- 5 088 174
- US-B1- 6 286 813

## Description

L'invention concerne un dispositif pour ouvrir en force des portes, fenêtres et autres ouvrants avec sa commande à distance.

A ce jour, les sapeurs pompiers, ou tout autre corps de métier pouvant être amené à intervenir d'urgence tel que la police, la gendarmerie, le génie, les groupes d'intervention de type GIGN ou GIPN, rencontrent des difficultés pour pénétrer dans les appartements d'immeubles, les maisons individuelles, les bâtiments industriels et commerciaux dans le cadre d'intervention de secours. En effet, ces difficultés sont le plus souvent liées à la résistance des portes blindées qui peuvent résister entre 15 et 20 minutes à la force d'une masse manipulée par les pompiers, lesquels sont donc parfois épuisés ou moins réactifs et moins efficaces face au danger, particulièrement en cas de feu. A titre d'information, il existe cinq niveaux de référence concernant les portes blindées à simple ou double vantaux. Le chiffre cinq est le niveau le plus élevé de résistance à l'effraction avec une résistance à la déformation à partir de 4 tonnes de poussée. Ce type de porte est ainsi équipé d'une serrure à 6 points, avec des pistons de diamètre de 18 mm en acier trempé et de 40 mm de pénétration dans un châssis en acier trempé de 3 mm d'épaisseur.

Il existe déjà des équipements permettant d'enfoncer des portes blindées, appelées « Door Breaker » mais ceux-ci ne conviennent pas aux sapeurs pompiers car ils sont lourds, encombrants, peu manoeuvrables, peu efficaces, longs à mettre en oeuvre et d'utilisation limitée. Or, lors d'une intervention d'urgence, notamment en cas de feu ou de risque d'intoxication, chaque seconde de perdue à ouvrir la porte est un risque supplémentaire d'avoir des dégâts et des victimes, aussi bien du côté des individus à secourir que des pompiers. une autre variante servant d'arriére plan technologique à l'invention est décrite dans le document EP 0271207

Pour résoudre ces problèmes, l'invention propose de réaliser un dispositif d'ouverture à force d'ouvrants, tels que des portes ou des fenêtres, portatif, avec une force de frappe importante pour une meilleure efficacité, facile d'utilisation et sûr.

Plus précisément, l'invention a pour objet un dispositif d'ouverture en force d'un ouvrant de largeur déterminée présentant une partie ouvrante et un châssis fixe, tel qu'une porte ou une fenêtre, comportant au moins :
- un bâti extensible en longueur formé de deux ou plusieurs parties coulissantes pour pouvoir s'adapter à la largeur de l'ouvrant,
- un coin d'enfoncement destiné à être disposé entre le châssis et la partie ouvrante,
- un vérin d'écartement pour permettre la pénétration du coin entre la châssis et la partie ouvrante afin d'ouvrir en force l'ouvrant, et un vérin de poussée placé sensiblement perpendiculairement au bâti, les vérins étant manoeuvrables à distance à l'aide d'au moins une télécommande,
dans lequel en ce que le vérin de poussée est un vérin à percussion à poussée continue et action répétitive de type va-et-vient et en ce que le bâti comprend un organe de blocage en translation longitudinale, permettant de bloquer les deux parties coulissantes entre elles de manière à empecher leur rapprochement, avant de manoeuvrer le verin de pression a percussion

Selon des modes préférés de réalisation de l'invention :
- le bâti comprend un fourreau extérieur à l'intérieur duquel coulisse un fourreau intérieur, un premier coin d'enfoncement affûté étant solidaire du fourreau extérieur et un second coin d'enfoncement affûté étant solidaire du fourreau intérieur ;
- les coins sont positionnés de manière décalés aux deux extrémités opposées du bâti et présentent chacun une forme sensiblement en « L » ;
- le vérin d'écartement est fixé à l'intérieur du fourreau interne sur une platine et permet l'enfoncement des coins préalablement à la mise en oeuvre du vérin de poussée à percussion ;
- le vérin de poussée à percussion est monté coulissant sur une rampe assurant son positionnement à l'endroit voulu, ladite rampe s'étendant sur sensiblement toute la longueur du fourreau extérieur. De préférence, la rampe est de type queue d'aronde ;
- le vérin de poussée à percussion comprend un soufflet dont est solidaire une plaque d'appui rigide positionnable face à la partie ouvrante de l'ouvrant ;
- le soufflet est réalisé en matière plastique flexible et résistante à la pression de sorte que la plaque d'appui présente une déformation angulaire possible comprise entre 0° et sensiblement 20° selon trois axes perpendiculaires de rotation ;
- l'organe de blocage comprend au moins une crémaillère longitudinale disposée sur la surface interne du fourreau extérieur et munie de crans de blocages, un cliquet articulé coopérant avec la crémaillère pour être ou non en prise avec lesdits crans, et un ressort de rappel du cliquet ;
- l'organe de blocage comprend de manière avantageuse deux crémaillères identiques disposées sensiblement en opposition sur la surface interne du fourreau extérieur, deux cliquets articulés montés sur un tiroir commun solidaire de la tige du vérin d'écartement et reliés entre eux par deux ressorts de rappel, et deux ergots solidaires d'une plaque d'obturation du fourreau interne et coopérant avec les cliquets pour les maintenir en position rabattue à l'encontre la force de rappel des ressorts ;
- chaque vérin est de type pneumatique et présente respectivement une connexion rapide à une bouteille d'air sous pression et une soupape d'échappement ;
- la télécommande est reliée aux vérins par l'intermédiaire de flexibles anti-feu et anti-écrasement d'une longueur comprise entre un et plusieurs mètres et présente des commandes indépendantes pour chaque vérin et faciles à distinguer ;
- les commandes de vérins sont des boutons poussoir et le bouton de commande du vérin d'écartement est plus proéminent sur la télécommande que le bouton de commande du vérin de poussée ;
- le bâti présente, à une extrémité, un logement de type queue d'aronde disposé perpendiculairement à sa direction principale d'allongement pour recevoir une rallonge ;
- le bâti présent deux poignées de préhension fixes ou articulées disposée à ses deux extrémités opposées et réalisées en matériau résistant aux choc violents, au feu et à la corrosion tel que du titane;
- le vérin d'écartement présente une puissance comprise entre 5 et 20KN, de préférence égale à 13,5 KN, et une course d'environ 50 à 100 mm, et le vérin de poussée à percussion présente une puissance comprise entre 10 et 70 KN, avantageusement entre 25 et 50KN, et de préférence égale à sensiblement 45KN, une course comprise entre 50 et 200 mm;
- avantageusement, le dispositif est principalement réalisé en matériau présentant une haute résistance mécanique, au feu et à la corrosion, tel que du titane;
- le dispositif est utilisable en parallèle avec d'autres dispositifs identiques reliés entre eux par des connexions rapides et actionnés par la même télécommande ; et

D'autres caractéristiques, détails et avantages de l'invention ressortiront à la lecture de la description qui suit, faite en référence aux dessins annexés donnés à titre d'exemple et qui représentent respectivement :
- la figure 1, une vue en coupe d'un dispositif d'ouverture à force d'un ouvrant conforme à la présente invention,
- la figure 2, une vue de face du dispositif de la figure 1,
- la figure 3, une vue en coupe selon la ligne AA de la figure 1
- les figures 4 et 5 des vues de détails de la figure 1

Les figures 1 à 3 représentent un dispositif 1 d'ouverture à force d'un ouvrant tel qu'une porte, par exemple blindée, ou une fenêtre.

Ce dispositif 1 comporte un bâti 2 sensiblement circulaire d'axe longitudinal XX', extensible manuellement en longueur et formé d'au moins deux parties coulissantes pour s'adapter à tout type d'ouvrant, notamment une porte 100 ayant une largeur L. Le bâti comprend ainsi un fourreau externe 10, à l'intérieur duquel coulisse un fourreau interne 20, et un vérin de poussée par percussion 30 monté mobile sur le fourreau externe 10. Les deux fourreaux 10 et 20 sont réalisés en métal à haute résistance mécanique, tel que du titane.

Le fourreau externe 10 comporte, à une extrémité libre 10a, un premier coin 12 d'enfoncement et de positionnement décalé. Ce premier coin, réalisé en titane très affûté et indéformable et sensiblement en forme de L, est par exemple soudé sur le fourreau externe 10 par l'intermédiaire de jambes de renfort. Un logement 13 de type queue d'aronde est également prévu à l'extrémité 10a, perpendiculairement à la direction d'allongement principale dudit fourreau externe 10. Ce logement 13 permet de recevoir une rallonge 40 destinée à augmenter la longueur utile du dispositif d'ouverture 1. Le fourreau externe 10 comporte également une rampe longitudinale 14 de déplacement et de positionnement du vérin de poussée 30, également du type queue d'aronde, comme cela est représenté plus en détail sur la figure 3. La rampe mesure sensiblement toute la longueur du fourreau externe 10.

Comme cela est visible sur les figures 1, 4 et 5, le fourreau externe 10 comporte une première crémaillère longitudinale 15, placée au dos de la rampe 14, et une seconde crémaillère longitudinale 16 identique à la première, disposées également à l'intérieur du fourreau externe, mais en opposition avec première crémaillère 15. Chaque crémaillère 15 et 16 est munie respectivement de crans 17 de blocage.

Une solide poignée 18 de préhension réalisée en titane est également soudée proche de l'extrémité 10a du fourreau externe, à l'opposé du premier coin 12.

Le fourreau interne 20 comporte, à une extrémité libre 20a, un second coin 22 d'enfoncement et de positionnement décalé similaire au premier coin 12 du fourreau externe 10. Le fourreau interne 20 renferme un vérin pneumatique 50 vissé à une platine arrière 51 et dont la tige centrale 52 sort d'une plaque d'obturation 23.

Un organe de blocage 60 comprend, outre les crémaillères 15 et 16, un tiroir 61 vissé à l'extrémité libre 52a de la tige de vérin 52 et coopérant avec le fourreau externe 10. L'organe de blocage 60 comporte également deux cliquets 62 articulés autour d'axes 65 aménagés dans le tiroir 61. Les cliquets 62 sont placés en oppositions l'un par rapport à l'autre, dos à dos et disposés chacun en regard d'une crémaillères 15 ou 16. Deux ressorts de rappels 64 relient les cliquets au niveau de leurs axes. La plaque 23 présente également deux ergots 24 dressées axialement permettant de maintenir en position les cliquets 62 contre la force de rappel des ressorts de rappels 64.

Une seconde poignée de préhension 28 est également soudées proche de l'extrémité 20a du fourreau interne 20, parallèlement à la première poignée 18.

Le vérin d'écartement 50 est muni d'une connexion rapide 54 à une bouteille d'air sous pression 70 par l'intermédiaire d'un flexible 55 anti-feu et anti-écrasement, et d'une télécommande à distance 80, et d'une soupape 56. Un premier bouton 26 d'actionnement du vérin 50 est prévu proche de la seconde poignée 28.

Le vérin de poussée 30 est monté coulissant sur le fourreau externe 10 par l'intermédiaire d'une liaison de type queue d'aronde avec la rampe longitudinale 14. Le vérin de poussée 30 peut ainsi se déplacer sur sensiblement toute la longueur du fourreau externe 10. Ce vérin 30 comporte un soufflet 32 étanche par exemple en caoutchouc renforcé, une connexion rapide 34 à la bouteille d'air comprimé 70 par l'intermédiaire d'un flexibles 35 anti-feu et anti-écrasement et de la télécommande à distance 80, une soupape d'échappement 36 et une plaque d'appui rigide 38.

La télécommande à distance 80 comprend des connexions rapides 84 pour les flexibles 55 et 35 partant vers les vérins 30 et 50, et pour un flexible 74 partant vers la bouteille de gaz sous pression 70. Deux boutons 83 et 85 sont prévus pour piloter respectivement le vérin d'écartement 50 et le vérin de poussée 30. Ces boutons sont facilement repérables, même de manière aveugle, par exemple dans la fumée et/ou avec un masque respiratoire sur le visage. A cet effet, le deuxième bouton 83 est plus proéminent que le troisième bouton 85.

Le principe de fonctionnement du dispositif conforme à l'invention est le suivant. Le dispositif, tenu par ses poignée 18 et 28 par l'opérateur, est placé dans n'importe quelle position entre les montants de la porte, par exemple horizontalement, légèrement incliné ou verticalement. Les deux fourreaux sont écartés manuellement afin de placer les coins en titane 12 et 22 entre une partie ouvrante 102 et un châssis latéral 104 de la porte 100.

Le vérin de poussée 30 est manoeuvré le long de la rampe 14 afin de le placer le plus proche possible de la serrure 105 de la porte 100.

Une fois dans cette position illustrée par la figure 4, l'opérateur appuie sur le premier bouton 26 solidaire du dispositif 1 afin de déclencher l'arrivée de l'air sous pression dans le vérin d'écartement 50. Lors de cette mise en pression lente, le vérin d'écartement 50 pousse sa tige 52 pour écarter le fourreau externe 10 du fourreau interne 20 de quelques mm à quelques centimètres, typiquement entre 50 et 100 mm, ce qui a pour effet de faire pénétrer les coins 12 et 22 plus ou moins profondément dans le châssis 104 de la porte 100. En même temps, les deux cliquets 62 de l'organe de blocage 60 pivotent petit à petit à mesure que les fourreaux s'écartent et que les ergots 24 s'éloignent desdits cliquets 62, puis se mettent en prise avec les crans 17 des deux crémaillères 15 et 16 afin de bloquer le dispositif 1 en position. A partir de ce moment, les fourreaux 10 et 20 ne peuvent plus se rapprocher l'un de l'autre sans purge du vérin d'écartement 50 qui reste donc en permanence sous pression. Le dispositif est alors verrouillé et prêt à être utilisé.

L'opérateur saisi alors la télécommande 70 et se place le plus loin possible tout en ayant de préférence un regard sur la porte 100 et le dispositif 1 afin de contrôler l'état d'avancement de l'opération d'enfoncement. Typiquement, compte tenue de la longueur des flexibles de commande 55 et 35, l'opérateur peut se placer à 5 mètres.

L'opérateur appuie alors sur le deuxième bouton 83 qui est placé sur la télécommande 80, ce qui a pour effet de piloter le vérin d'écartement 50 qui pousse cette fois-ci par sa platine de fond 51 puisque les cliquets 62 font office de butée pour la tige de vérin 52. Ceci a pour effet de faire pénétrer encore plus profondément les coins 12 et 22 et dans le châssis 104 de la porte 100, en particulier au niveau des points de fermeture. La force de pénétration est typiquement comprise entre 5 et 20 KN, par exemple 13,5 KN, sous une pression d'air de 8 bars et avec une course longitudinale d'environ 95 mm au total.

Deux cas peuvent alors se présenter. Dans le premier cas, les montants du châssis 104 sont classique et peu résistants, par exemple en bois. Les coins 12 et 22 utilisés pénètrent alors entre la partie ouvrante 102 et le châssis 104, et le vérin d'écartement 50 arrive en course maximale. La poussée du vérin d'écartement 50 et des coins 12 et 22 est alors supérieure à la résistance du châssis 104, ce qui permet de le déformer, en particulier proche de la serrure et/ou des gonds. Dans le second cas, le châssis 104 est très résistant, par exemple muni de cornières en métal épais. Les coins 12 et 22 pénètrent alors entre la partie ouvrante 102 et le châssis 104, et le vérin d'écartement 50 n'est pas en course maximale, il permet de maintenir le dispositif dans sa position pour permettre de faciliter le travail du vérin 30 de poussée à percussion.

L'opérateur actionne alors le troisième bouton 85 placé sur la télécommande 80, ce qui a pour effet de piloter le vérin 30 de poussée à percussion. Comme il a été dit, le vérin de poussée 30 est placé au plus près de la serrure grâce a la rampe de coulissement 14 aménagée sur le fourreau externe 10. Le soufflet élastique 32 du vérin de poussée se gonfle petit à petit sous la pression de l'air et déplace la plaque d'appui 38 contre la partie ouvrante 102 de la porte 100. Une fois la plaque d'appui 38 bien positionnée, l'opérateur appuie de nouveau ou continue d'appuyer sur le troisième bouton 85 afin d'exercer une pression maximum, typiquement d'environ 45KN, sur la partie ouvrante 102 de la porte 100, sensiblement perpendiculairement à celle-ci. Le soufflet 38 continue à se gonfler sous une pression d'air de 15 bars et avec une course d'environ 50 à 200 mm selon le modèle de vérin. La partie ouvrante 102 de la porte se déforme alors sous l'effet à la fois de la poussée perpendiculaire du vérin de poussée 30 mais également de l'écartement longitudinal du vérin d'écartement 50 qui déforme ou désolidarise les montants du châssis 104. Si la porte résiste, l'opérateur peut alors actionner le vérin de poussée 30 plusieurs fois de suite rapidement, par exemple toute les 5 à 10 secondes, voire toutes les 2 secondes environ, afin d'exercer une poussée à percussion répétitive de type va-et-vient sur la porte en vue de faire céder les points de fermeture. Une commande spécifique de percussion peut d'ailleurs être prévue sur la télécommande pour automatiser la frappe du vérin de poussée, avec éventuellement un réglage de la fréquence et de la course avant/arrière. Bien entendu, durant cette opération, le vérin d'écartement reste constamment sous pression. Par ailleurs, le vérin de poussée 30 accepte une déformation angulaire d'environ 20° au maximum grâce au soufflet 38, et ce dans toutes les directions, ce soufflet souple 38 agissant un peu à la manière d'une liaison rotule.

Une fois la porte ouverte, le dispositif 1 reste en général en place, coincé par ses coins 12 et 22 encastrés dans le châssis 104. Il suffit de purger très rapidement les différents vérins à l'aide des soupapes 36 et 56, et notamment le vérin d'écartement à l'aide du premier bouton 26, ce qui a notamment pour effet de débloquer les cliquets 62 qui reviennent en place lorsque la tige de vérin 52 rentre dans le fourreau interne 20 et que les ergots 24 viennent au contact desdits cliquets 62, comme dans la position de repos illustrée par la figure 4.

Dans le cas d'une porte de grande largeur, par exemple industrielle et/ou à double vantaux, ou dans le cas d'un positionnement essentiellement vertical, il est possible de placer la rallonge 40 à l'extrémité du fourreau externe 10, grâce au logement en queue d'aronde 13.

Le dispositif de la présente invention est également utilisable en « aérien », c'est-à-dire par exemple pour ouvrir une fenêtre d'un immeuble de l'extérieur, éventuellement d'un balcon. Pour cela, les deux bras une longe en forme de « Y » munie de mousquetons viennent s'attacher dans les poignées 18 et 28, tandis que la branche principale vient s'attacher par exemple à une rampe de balcon ou à une échelle de pompier. Ainsi, même si le dispositif 1 est désolidarisé de la fenêtre lors de l'enfoncement de celle-ci, il ne risque pas de tomber et par exemple, d'atterrir sur des personnes placés en contre bas de la fenêtre. Cette sécurité supplémentaire est particulièrement utile lorsqu'un flash-over, c'est-à-dire l'explosion d'une boule de feu se propageant à très grande vitesse, sort de la fenêtre lors de son ouverture. Un tel événement, fréquent, est par ailleurs une cause majeure de décès parmi les pompiers.

Le dispositif de la présente invention peut ainsi prendre place dans tous les véhicules de pompier utilisé pour des intervention d'urgence, mais également dans certains véhicules de police ou de gendarmerie intervenant dans le cadre de la répression (drogue, grand banditisme, prise d'otage) ou d'interventions rapides judiciaires.

Il se range dans une housse sur mesure, de préférence en matériau ignifugé, pour permettre un transport facile en bandoulière ou à la bretelle sur le lieu de l'opération.

Les nombreux avantages de la présente invention par rapport aux solutions de l'art antérieur sont les suivants :
- Très grande facilité d'utilisation, même dans des conditions extrêmes de visibilité (fumée, faible lumière) ;
- Grande sécurité du fait de la télécommande qui permet d'agir à distance, à plusieurs mètres de l'ouvrant ;
- Faible poids du dispositif, environ 12-16 kg, du fait notamment de l'utilisation de titane qui est un matériau à la fois léger, qui ne rouille pas, et qui est très résistant aux chocs et à la chaleur ;
- Les efforts physiques, à la fois pour porter le dispositif et le manipuler, sont faibles, ce qui permet aux intervenants de conserver leur totale condition physique afin de se concentrer sur le sauvetage des individus à secourir une fois la porte ouverte ;
- Connexion rapide sur tout type de bouteille d'air comprimé utilisée typiquement par les pompiers ;
- Le fluide utilisé est incombustible ;
- L'utilisation d'air évite une manutention complexe comme c'est le cas pour l'utilisation de vérin pneumatique. Il y a peu de risque de panne du dispositif, qui va donc durer longtemps ;
- Du fait de l'utilisation d'air comprimé, qui plus est toujours disponible dans un camion de pompier, la fréquence de la poussée est très rapide comparativement à un vérin hydraulique très long à purger (plusieurs minutes). Ceci est un gage supplémentaire de sécurité à la fois pour les intervenants (principalement pour les pompiers en cas de feu) mais également pour les personnes secourues dont la vie peut être en sérieux danger ;
- Peu de détérioration de la porte et de ses montants latéraux, il est parfois même possible de refermer la porte ;
- Le dispositif peut être placé dans n'importe quelle configuration, par exemple en biais, verticalement ou horizontalement, et fonctionner avec tout type de porte, que ce soit une porte à simple ou double vantaux, une porte de petite largeur, notamment moins large que le dispositif dans son état replié, par exemple de 63 cm, ou une porte de grande largeur, par exemple au-delà de 1 m,
- Le vérin de poussée étant monté mobile sur une rampe de déplacement, il peut être positionné au meilleur endroit pour accroître les chances d'ouverture rapide de la porte et ne pas perdre de temps ;
- Il est possible, grâce aux connexion d'air comprimé, de faire fonctionner en parallèle plusieurs dispositif simultanément avec une seule télécommande, afin d'augmenter la force de frappe ;
- La surface plaque d'appui est suffisamment importante pour éviter que le vérin de poussée ne traverse la porte sans l'ouvrir ;
- Grâce au soufflet du vérin de poussée qui permet d'accepter une inclinaison allant jusqu'à 20°, la force de frappe de la plaque d'appui reste constante ;
- Les deux fourreaux ne peuvent pas se déboîter et le vérin d'écartement fonctionne toujours de manière optimale grâce aux cliquets et au fait que le vérin d'écartement pousse par le fond,
- La puissance de ce dispositif surpasse largement celle des dispositifs de l'art antérieur, le rendant utilisable pour des blindages très élevés,

Il doit être bien entendu toutefois que la description détaillée, donnée uniquement à titre d'illustration de l'objet de l'Invention, ne constitue en aucune manière une limitation, les équivalents techniques étant également compris dans le champ de la présente invention.

Ainsi, le dispositif peut aussi être utilisé pour l'ouverture d'une fenêtre blindée en permettant, grâce à sa commande à distance, d'éviter les blessures des intervenants par bris de glace.

L'utilisation de vérin électrique, hydrauliques, à source chimique ou autre est tout à fait possible.

Les poignées peuvent être articulées et disposée d'une autre manière ou être plus nombreuses ou encore être ouverte d'un côté et former simplement un L à la place d'un U.

## Revendications

1. Dispositif pour ouvrir en force un ouvrant (100) de largeur (L) présentant une partie ouvrante (102) et un châssis fixe (104), tel qu'une porte ou une fenêtre, comportant au moins :
- un bâti (2) extensible en longueur formé de deux ou plusieurs parties (10, 20) coulissantes pour pouvoir s'adapter à la largeur (L) de l'ouvrant,
- au moins un coin d'enfoncement (12; 22) destiné à être disposé entre le châssis (104) et la partie ouvrante (102),
- un vérin d'écartement (50) pour permettre la pénétration du coin ou des coins d'enfoncement (12 ; 22) entre la châssis (104) et la partie ouvrante (102) afin d'ouvrir en force l'ouvrant (100), et un vérin de poussée (30) placé sensiblement perpendiculairement au bâti (2), les vérins (30 ; 50) étant manoeuvrables à distance à l'aide d'au moins une télécommande (80), **caractérisé en ce que** le vérin de poussée (30) est un vérin à percussion à poussée continue et action répétitive de type va-et-vient et **en ce que** le bâti (2) comprend un organe de blocage (60) en translation longitudinale permettant de bloquer les deux parties coulissantes (10, 20) entre elles de manière à empêcher leur rapprochement, avant de manoeuvrer le vérin de pression à percussion (30).

2. Dispositif selon la revendication 1, dans lequel l'organe de blocage (60) est adapté pour bloquer les deux parties coulissantes (10, 20) entre elles suite à un premier actionnement du vérin d'écartement (50).

3. Dispositif selon l'une des revendications précédentes, dans lequel l'organe de blocage (60) fait office de butée pour la tige (52) du vérin d'écartement (50), permettant la transmission de la force d'écartement générée par ce dernier au coin ou aux coins d'enfoncement (12, 22).

4. Dispositif selon l'une des revendications précédentes, **caractérisé en ce que** le bâti (2) comprend un fourreau extérieur (10) à l'intérieur duquel coulisse un fourreau intérieur (20), un premier coin d'enfoncement (12) affûté étant solidaire du fourreau extérieur (10) et un second coin d'enfoncement (22) affûté étant solidaire du fourreau intérieur (20).

5. Dispositif selon la revendication 4, **caractérisé en ce que** les coins (12, 22) sont positionnés de manière décalés aux deux extrémités opposées (10a, 20a) du bâti (2) et présentent chacun une formé sensiblement en « L ».

6. Dispositif selon la revendication 4 ou 5, dans lequel le vérin d'écartement (50) est fixé à l'intérieur du fourreau interne (20) sur une platine (51) et permet l'enfoncement des coins (12, 22) préalablement à la mise en oeuvre du vérin de poussée à percussion (30).

7. Dispositif selon la revendication 6, dans lequel l'organe de blocage (60) comprend au moins une crémaillère (15 ; 16) longitudinale disposée sur la surface interne du fourreau extérieur (10) et munie de crans de blocages (17), un cliquet articulé (62) coopérant avec la crémaillère pour être ou non en prise avec lesdits crans (17), et un ressort de rappel (64) du cliquet (62).

8. Dispositif selon la revendication 7, dans lequel l'organe de blocage (60) comprend :
- deux crémaillères (15,16) identiques disposées sensiblement en opposition sur la surface interne du fourreau extérieur (10)
- deux cliquets articulés (62) montés sur un tiroir commun (61) solidaire de la tige (52) du vérin d'écartement (50) et reliés entre eux par deux ressorts de rappel (64), et
- deux ergots (24) solidaires d'une plaque d'obturation (23) du fourreau interne (20) et coopérant avec les cliquets (62) pour les maintenir en position rabattue à l'encontre la force de rappel des ressorts (64).

9. Dispositif selon l'une quelconque des revendications 4 à 8, dans lequel le vérin de poussée à percussion (30) est monté coulissant sur une rampe (14), de préférence de type queue d'aronde, assurant son positionnement à l'endroit voulu, ladite rampe s'étendant-sur sensiblement toute la longueur du fourreau extérieur (10).

10. Dispositif selon la revendication 9, dans lequel le vérin de poussée à percussion (30) comprend un soufflet (32) dont est solidaire une plaque d'appui rigide (38) positionnable face à la partie ouvrante (102) de l'ouvrant (100).

11. Dispositif selon la revendication 10, dans lequel le soufflet (32) est réalisé en matière plastique flexible et résistante à la pression de sorte que la plaque d'appui (38) présente un déformation angulaire possible comprise entre 0° et sensiblement 20° selon trois axes perpendiculaires de rotation.

12. Dispositif selon l'une quelconque des revendications précédentes, dans lequel chaque vérin (30 ; 50) est de type pneumatique et présente respectivement une connexion rapide (34 ; 54) à une bouteille d'air sous pression (70) et une soupape d'échappement (36 ; 56).

13. Dispositif selon l'une quelconque des revendications précédentes, **caractérisé en ce que** la télécommande (80) est reliée aux vérins (30, 50) par l'intermédiaire de flexibles (35, 55) anti-feu et anti-écrasement d'une longueur comprise entre un et plusieurs mètres et présente des commandes (83, 85) indépendantes pour chaque vérin (5 ; 6) et faciles à distinguer.

14. Dispositif selon la revendication 13, dans lequel les commandes de vérins sont des boutons poussoir et le bouton de commande (83) du vérin d'écartement (50) est plus proéminent sur la télécommande que le bouton de commande (85) du vérin de poussée (30).

15. Dispositif selon l'une quelconque des revendications précédentes, dans lequel le bâti (2) présente, à une extrémité (10a, 20a), un logement (13) de type queue d'aronde disposé perpendiculairement à sa direction principale d'allongement pour recevoir une rallonge (40).

16. Dispositif selon l'une quelconque des revendications précédentes, dans lequel le bâti (2) présent deux poignées (18, 28) de préhension fixes ou articulées disposée à ses deux extrémités opposées (10a, 20a) et réalisées en matériau résistant aux choc violents, au feu et à la corrosion tel que du titane.

17. Dispositif selon l'une quelconque des revendications précédentes, dans lequel :
- le vérin d'écartement (50) présente une puissance comprise entre 5 et 20KN, de préférence égale à 13,5KN, et une course d'environ 50 à 100 mm, et 15 bars
- le vérin de poussée à percussion (30) présente une puissance comprise entre 10 et 70 KN, de préférence sensiblement égale à 45KN, et une course comprise entre environ 50 et 200 mm.

18. Dispositif selon l'une quelconque des revendications précédentes, **caractérisé en ce qu'**il est principalement réalisé en matériau présentant une haute résistance mécanique, au feu et à la corrosion, tel que du titane.

19. Dispositif selon l'une quelconque des revendications précédentes, **caractérisé en ce qu'**il est utilisable en parallèle avec d'autres dispositifs (1) identiques reliés entre eux par des connexions rapides et actionnés par la même télécommande (80).

## Claims

1. A device for forcibly opening an opening leaf (100) of width (L) having an opening part (102) and a fixed frame (104) such as a door or window, comprising at least:
- a length-extendable body (2) formed of two or more sliding parts (10, 20) so that it can be adapted to suit the width (L) of the opening leaf,
- at least a drive-in wedge (12; 22) intended to be positioned between the frame (104) and the opening part (102),
- a parting ram (50) to allow the wedge or the drive-in wedges (12; 22) to penetrate between the frame (104) and the opening part (102) so as to forcibly open the opening leaf (100), and a thrusting ram (30) placed substantially at right angles to the body (2), the rams (30; 50) being remotely operable using at least one remote control (80),
**characterized in that** the thrusting ram (30) is a continuous-thrust percussion ram with repetitive reciprocating action, **in that** the body comprises a blocking member (60) blocking longitudinal translation to allow the two sliding parts (10, 20) to be locked together so as to prevent their joining, before the percussion pressure ram (30) is operated.

2. The device as claimed in claim 1, in which the blocking member (60) is adapted to block the two sliding parts (10, 20) together further to a first activation of the parting ram (50).

3. The device as claimed in any one of the preceding claim, in which the blocking member (60) acts as an end stop for the parting ram (50) rod (52) allowing the transmission of the parting force generated to the wedge or the drive-in wedges (12, 22).

4. The device as claimed in any one of the preceding claim, **characterized in that** the body (2) comprises an outer sleeve (10) inside which an inner sleeve (20) slides, a first, sharpened, drive-in wedge (12) being secured to the outer sleeve (10) and a second, sharpened, drive-in wedge (22) being secured to the inner sleeve (20).

5. The device as claimed in claim 4, **characterized in that** the wedges (12, 22) are positioned in an offset manner at the two opposing ends (10a, 20a) of the body (2) and each have more or less the shape of an "L".

6. The device as claimed in claim 4 or 5, in which the parting ram (50) is fixed, inside the inner sleeve (20), on a mounting plate (51) and allows the wedges (12, 22) to be driven in before the percussion thrust ram (30) is operated.

7. The device as claimed in claim claims 6, in which the blocking member (60) comprises at least a longitudinal rack (15; 16) arranged on the internal surface of the outer sleeve (10) and equipped with blocking teeth (17), an articulated pawl (62) collaborating with the rack in order to be in or out of mesh with said teeth (17), and a return spring (64) for returning the pawl (62).

8. The device as claimed in claim 7, in which the blocking member (60) comprises:
- two identical racks (15, 16) arranged substantially in opposition on the internal surface of the outer sleeve (10),
- two articulated pawls (62) mounted on a common slide (61) secured to the rod (52) of the parting ram (50) and connected to one another by two return springs (64), and
- two lugs (24) secured to a blanking plate (23) of the inner sleeve (20) and collaborating with the pawls (62) to keep them in the knocked-over position against the return force of the springs (64).

9. The device as claimed in any one of claims 4 to 8, in which the percussion thrust ram (30) is slidably mounted on a ramp (14), preferably of the dovetail type, that positions it in the desired location, said ramp extending over practically the entire length of the outer sleeve (10).

10. The device as claimed in claim 9, in which the percussion thrust ram (30) comprises a bellows (32) to which there is secured a rigid bearing plate (38) that can be positioned facing the opening part (102) of the opening leaf (100).

11. The device as claimed in claim 9, in which the bellows (32) is made of flexible and pressure-resistant plastic so that the bearing plate (38) has a possible angular deformation of between 0° and substantially 20° about three perpendicular axes of rotation.

12. The device as claimed in any one of the preceding claims, in which each ram (30; 50) is of the pneumatic type and has a respective quick coupling (34; 54) to a pressurized-air cylinder (70) and an exhaust valve (36; 56).

13. The device as claimed in any one of the preceding claims, **characterized in that** the remote control (80) is connected to the rams (30, 50) by fire-resistant and crush-resistant flexes (35, 55) between one and several meters long, and has independent and easy-to-distinguish controls (83, 85) for each ram (5; 6) .

14. The device as claimed in claim 13, in which the ram controls are push-buttons and the button (83) for controlling the parting ram (50) is more prominent on the remote control than the button (85) for controlling the thrust ram (30).

15. The device as claimed in any one of the preceding claims, in which the body (2) has, at one end (10a, 20a) a housing (13) of the dovetail type arranged at right angles to its main direction of elongation so as to hold an extension piece (40).

16. The device as claimed in any one of the preceding claims, in which the body (2) has two fixed or articulated handgrips (18, 28) arranged at its two opposite ends (10a, 20a) and made of a material resistant to violent impacts, to fire and to corrosion, such as titanium.

17. The device as claimed in any one of the preceding claims, in which:
- the parting ram (50) has a power of between 5 and 20 kN, preferably of 13.5 kN, and a stroke of about 50 to 100 mm, and 15 bar
- the percussion thrust ram (30) has a power of between 10 and 70 kN, preferably of substantially 45 kN, and a stroke of between about 50 and 200 mm.

18. The device as claimed in any one of the preceding claims, **characterized in that** it is mainly made of a material exhibiting high mechanical strength and high resistance to fire and to corrosion, such as titanium.

19. The device as claimed in any one of the preceding claims, **characterized in that** it can be used in parallel with other identical devices (1) connected to one another by quick couplings and operated using the same remote control (80).

## Patentansprüche

1. Vorrichtung zum gewaltsamen Öffnen eines Flügels (100) der Breite (L), der einen zu öffnenden Teil (102) und einen festen Rahmen (104) aufweist, wie zum Beispiel einer Tür oder eines Fensters, wobei die Vorrichtung wenigstens folgendes umfaßt:
- ein ausziehbares Gestell (2), das von zwei oder mehreren verschiebbaren Teilen (10, 20) gebildet ist, um sich der Breite (L) des Flügels anpassen zu können,
- wenigstens einen Eintreibkeil (12; 22), welcher dazu bestimmt ist, zwischen dem Rahmen (104) und dem zu öffnenden Teil (102) angeordnet zu werden,
- einen Spreizzylinder (50), um das Eindringen des Eintreibkeils oder der Eintreibkeile (12; 22) zwischen dem Rahmen (104) und dem zu öffnenden Teil (102) zu ermöglichen, um den Flügel (100) aufzubrechen, sowie einen Schubzylinder (30), der im wesentlichen senkrecht zum Gestell (2) angeordnet wird, wobei die Zylinder (30; 50) mit Hilfe wenigstens einer Fernsteuerung (80) fernbetätigbar sind,
**dadurch gekennzeichnet, dass** der Schubzylinder (30) ein Schlagzylinder mit kontinuierlichem Schub und wiederholender Wirkung von der Art hin und her ist und dass das Gestell (2) ein Organ (60) zum Festlegen gegen eine Längsverschiebung umfasst, das ermöglicht, die zwei verschiebbaren Teile (10, 20) untereinander zu blockieren, um ihre Annäherung zu verhindern, bevor der Schlag-Druckzylinder (30) betätigt wird.

2. Vorrichtung nach Anspruch 1, bei der das Feststellorgan (60) geeignet ist, die zwei verschiebbaren Teile (10, 20) im Anschluss an eine erste Betätigung des Spreizzylinders (50) untereinander zu blockieren.

3. Vorrichtung nach einem der vorhergehenden Ansprüche, bei der das Feststellorgan (60) der Stange (52) des Spreizzylinders (50) als Anschlag dient, der die Übertragung der durch den Spreizzylinder erzeugten Spreizkraft auf den Eintreibkeil oder die Eintreibkeile (12, 22) ermöglicht.

4. Vorrichtung nach einem der vorhergehenden Ansprüche, **dadurch gekennzeichnet, dass** das Gestell (2) eine Außenhülse (10) aufweist, in der eine Innenhülse (20) verschiebbar ist, wobei ein erster angespitzter Eintreibkeil (12) mit der Außenhülse (10) fest verbunden ist und ein zweiter angespitzter Eintreibkeil (22) mit der Innenhülse (20) fest verbunden ist.

5. Vorrichtung nach Anspruch 4, **dadurch gekennzeichnet, dass** die Keile (12, 22) an den beiden gegenüberliegenden Enden (10a, 20a) des Gestells (2) versetzt angeordnet sind und jeweils im wesentlichen L-förmig ausgebildet sind.

6. Vorrichtung nach Anspruch 4 oder 5, bei welcher der Spreizzylinder (50) in der Innenhülse (20) an einer Platte (51) befestigt ist und das Eintreiben der Keile (12, 22) vor Einsatz des Schlag-Schubzylinders (30) ermöglicht.

7. Vorrichtung nach Anspruch 6, bei dem das Feststellorgan (60) wenigstens eine längliche Zahnstange (15; 16), die an der Innenseite der Außenhülse (10) angeordnet und mit Rasten (17) versehen ist, eine angelenkte Sperrklinke (62), die mit der Zahnstange zusammenwirkt, um mit den Rasten (17) in oder außer Eingriff zu sein, sowie eine Feder (64) zum Rückstellen der Sperrklinke (62) umfasst.

8. Vorrichtung nach Anspruch 7, bei der das Feststellorgan (60) folgendes umfasst:
- zwei identische Zahnstangen (15, 16), die im wesentlichen gegenüberliegend an der Innenseite der Außenhülse (10) angeordnet sind
- zwei angelenkte Sperrklinken (62), die an einem mit der Stange (52) des Spreizzylinders (50) fest verbundenen gemeinsamen Schieber (61) angebracht und durch zwei Rückstellfedern (64) untereinander verbunden sind, und
- zwei Vorsprünge (24), die mit einer Verschlussplatte (23) der Innenhülse (20) fest verbunden sind und die mit den Sperrklinken (62) zusammenwirken, um sie entgegen der Rückstellkraft der Federn (64) in der heruntergedrückten Stellung zu halten.

9. Vorrichtung nach irgendeinem der Ansprüche 4 bis 8, bei welcher der Schlag-Schubzylinder (30) an einer vorzugsweise schwalbenschwanzartigen Rampe (14) verschiebbar angebracht ist, die sein Positionieren am gewünschten Ort sicherstellt, wobei sich die Rampe über im wesentlichen die gesamte Länge der Außenhülse (10) erstreckt.

10. Vorrichtung nach Anspruch 9, bei welcher der Schlag-Schubzylinder (30) einen Balg (32) aufweist, mit dem eine starre Stützplatte (38), welche dem zu öffnenden Teil (102) des Flügels (100) gegenüber positionierbar ist, fest verbunden ist.

11. Vorrichtung nach Anspruch 10, bei welcher der Balg (32) aus flexiblem Kunststoff besteht und druckfest ist, so dass die Stützplatte (38) eine mögliche Winkelverformung zwischen 0° und im wesentlichen 20° entlang dreier senkrechter Drehachsen aufweist.

12. Vorrichtung nach irgendeinem der vorhergehenden Ansprüche, bei der jeder Zylinder (30; 50) pneumatischer Art ist und jeweils einen Schnellanschluss (34; 54) an eine Druckluftflasche (70) sowie ein Auslassventil (36; 56) aufweist.

13. Vorrichtung nach irgendeinem der vorhergehenden Ansprüche, **dadurch gekennzeichnet, dass** die Fernsteuerung (80) über feuer- und quetschfeste Schläuche (35, 55) mit einer Länge zwischen einem und mehreren Metern mit den Zylindern (30, 50) verbunden ist und für jeden Zylinder (5; 6) unabhängige und leicht zu unterscheidende Steuerungen (83, 85) aufweist.

14. Vorrichtung nach Anspruch 13, bei der die Zylindersteuerungen Druckknöpfe sind und der Steuerknopf (83) des Spreizzylinders (50) auf der Fernsteuerung stärker hervorragt als der Steuerknopf (85) des Schubzylinders (30).

15. Vorrichtung nach irgendeinem der vorhergehenden Ansprüche, bei der das Gestell (2) an einem Ende (10a, 20a) eine schwalbenschwanzartige, senkrecht zu seiner Hauptausdehnungsrichtung angeordnete Aufnahme (13) aufweist, um ein Verlängerungsstück (40) aufzunehmen.

16. Vorrichtung nach irgendeinem der vorhergehenden Ansprüche, bei der das Gestell (2) zwei feste oder angelenkte Griffe (18, 28) aufweist, die an seinen zwei gegenüberliegenden Enden (10a, 20a) angeordnet sind und die aus einem gegenüber heftigen Stößen resistenten, feuer- und korrosionsfesten Material, wie Titan gefertigt sind.

17. Vorrichtung nach irgendeinem der vorhergehenden Ansprüche, bei der:
- der Spreizzylinder (50) eine Leistung, die zwischen 5 und 20 KN liegt, vorzugsweise gleich 13,5 KN beträgt, und einen Hub von etwa 50 bis 100 mm, sowie 15 bar aufweist
- der Schlag-Schubzylinder (30) einen Leistung, die zwischen 10 und 70 KN liegt, vorzugsweise im wesentlichen gleich 45 KN beträgt, sowie einen Hub von etwa 50 bis 200 mm aufweist.

18. Vorrichtung nach irgendeinem der vorhergehenden Ansprüche, **dadurch gekennzeichnet, dass** sie hauptsächlich aus einem Material, wie zum Beispiel Titan besteht, das eine hohe mechanische Festigkeit, eine hohe Feuer- und Korrosionsfestigkeit aufweist.

19. Vorrichtung nach irgendeinem der vorhergehenden Ansprüche, **dadurch gekennzeichnet, dass** sie parallel mit anderen identischen Vorrichtungen (1) einsetzbar ist, die über Schnellverbindungen untereinander verbunden sind und durch die gleiche Fernsteuerung (80) betätigt werden.
